# FASCICULE DE BREVET EUROPEEN

(11) **EP 3 484 717 B1**
(45) Date de publication et mention de la délivrance du brevet: **21.10.2020**
(21) Numéro de dépôt: 17745838.7
(22) Date de dépôt: 05.07.2017
(51) Int. Cl.: B43L 19/00, B43M 11/06, B43K 24/10, B43K 27/00, B43K 29/00, B43K 29/02, B43K 24/03

(54) **DISPOSITIF MANUEL, NOTAMMENT INSTRUMENT D'ECRITURE, EQUIPE D'UN DISPOSITIF DE BLOCAGE**
MANUELLE VORRICHTUNG, INSBESONDERE EIN SCHREIBINSTRUMENT, MIT EINER IMMOBILISIERUNGSVORRICHTUNG
MANUAL DEVICE, IN PARTICULAR A WRITING INSTRUMENT, PROVIDED WITH AN IMMOBILISATION DEVICE

(30) Priorité: 12.07.2016 FR 1656658
(43) Date de publication de la demande: 22.05.2019
(73) Titulaire: Société BIC, 92110 Clichy (FR)
(72) Inventeur: MICHENAUD, Etienne, 92120 MONTROUGE (FR); MALINVERNI, Samuel, 75018 Paris (FR); BEZ, Arnaud, 92380 Garches (FR)
(74) Mandataire: Cabinet Beau de Loménie
(86) Numéro de dépôt international: PCT/FR2017/051833
(87) Numéro de publication internationale: WO 2018/011488

(56) Documents cités:
- FR-A- 1 100 962
- GB-A- 771 521
- GB-A- 2 381 243
- US-A- 501 850
- US-A- 2 587 935
- US-A- 2 605 746
- US-A- 2 693 170
- US-A- 2 757 639

## Description

### DOMAINE DE L'INVENTION

L'invention concerne un dispositif manuel équipé d'un dispositif de blocage en translation d'une partie par rapport à une autre en fonction de la position relative des deux parties considérées selon la direction de la gravité. Notamment, un tel dispositif manuel peut être un instrument d'écriture, mais pas uniquement.

### ETAT DE LA TECHNIQUE ANTERIEURE

On connait des dispositifs manuels présentant une première partie mobile par rapport à une deuxième partie, comme par exemple la partie arrière portant une gomme d'un portemine qui est mobile par rapport à la partie avant du portemine, voir par exemple FR-A- 1100962, qui divulgue un tel dispositif. Toutefois, lorsqu'on veut utiliser la deuxième partie, par exemple quand on veut gommer, la deuxième partie reste mobile relativement à la première partie, ce qui peut amener l'utilisateur déplacer la deuxième partie par rapport à la premier partie par inadvertance, faisant ainsi par exemple avancer la mine du portemine alors qu'il est en train de gommer. Une telle opération n'est généralement pas voulue. Il existe donc un besoin en ce sens.

### PRESENTATION DE L'INVENTION

Un mode de réalisation concerne un dispositif manuel comprenant une première partie et une deuxième partie, la première partie étant au moins en partie emmanchée avec la deuxième partie tout en étant mobile en translation selon une direction axiale par rapport à la deuxième partie (et inversement), la première partie présentant une première extrémité distale tandis que la deuxième partie présente une deuxième extrémité distale opposée à la première extrémité distale selon la direction axiale, et un dispositif de blocage configuré pour bloquer la translation selon la direction axiale de la première partie par rapport à la deuxième partie (et inversement) uniquement lorsque, considérées selon la direction de la gravité, la première extrémité distale est disposée au-dessous de la deuxième extrémité distale, le dispositif de blocage comprenant une chambre et une bille ou équivalent logée dans la chambre.

Bien entendu, la première partie peut être emmanchée en tout ou partie dans la deuxième partie ou, inversement, la deuxième partie est emmanchée en tout ou partie dans la première partie. Par exemple, la direction d'emmanchement de la première partie avec la deuxième partie correspond à la direction axiale. Bien sûr chaque partie peut être formée d'une seule et même pièce, ou bien de plusieurs pièces assemblées ensemble. Par la suite et sauf indication contraire, par « déplacement/translation/coulissement de la première partie par rapport à la deuxième partie », on entend bien évidement le déplacement/translation/coulissement relatif de la première partie par rapport à la deuxième partie et inversement (i.e. le déplacement/translation/coulissement relatif de la deuxième partie par rapport à la première partie).

Par « direction de la gravité » on entend bien entendu la direction de l'accélération gravitationnelle newtonienne créée par la Terre ou, plus généralement par le corps ou l'astre sur lequel est utilisé le dispositif manuel.

Par « bille ou équivalent » on entend tout élément solide de forme quelconque, mobile dans la chambre, et apte à se déplacer dans la chambre sous l'effet de la gravité relativement aux parois délimitant la cavité de la chambre. Par la suite, et sauf indication contraire, par « bille » on entend « bille ou équivalent ». Bien évidemment, la forme de la chambre est quelconque, et peut être simple ou complexe.

Ainsi, en référence à la direction de la gravité, grâce à la bille qui se déplace au sein de la chambre, lorsque la première extrémité distale est au-dessous de la deuxième extrémité distale, le dispositif de blocage autorise la translation relative selon la direction axiale de la première partie par rapport à la deuxième partie tandis que lorsque la première extrémité distale est au-dessus de la deuxième extrémité distale, le dispositif de blocage bloque la translation relative selon la direction axiale de la première partie par rapport à la deuxième partie. Ci-après, et sauf indication contraire, la position relative « au-dessus » ou « au-dessous » des première et deuxième extrémités distales est considérée selon la direction de la gravité.

On comprend donc que le dispositif de blocage est un dispositif de blocage par gravité. Ainsi, dans un premier état où, considérées selon la direction de la gravité, la première extrémité distale est disposée au-dessus de la deuxième extrémité distale, le dispositif de blocage bloque, automatiquement et uniquement grâce aux effets de la gravité, la translation selon la direction axiale de la première partie par rapport à la deuxième partie tandis que dans un deuxième état où, considérées selon la direction de la gravité, la première extrémité distale est disposée au-dessous de la deuxième extrémité distale, le dispositif de blocage autorise, automatiquement et uniquement grâce aux effets de la gravité, la translation selon la direction axiale de la première partie par rapport à la deuxième partie.

Par conséquent, le dispositif manuel présente une première configuration où la première partie peut être déplacée selon la direction axiale par rapport à la deuxième partie, par exemple, mais pas nécessairement, pour actionner un mécanisme quelconque, par exemple un mécanisme pour faire rentrer/sortir une tête depuis une extrémité distale parmi la première extrémité distale et la deuxième extrémité distale, cette première configuration correspondant à la configuration où la première extrémité distale est au-dessous de la deuxième extrémité distale. Le dispositif manuel présente aussi une deuxième configuration où la première partie ne peut pas être déplacée selon la direction axiale par rapport à la deuxième partie grâce au dispositif de blocage, par exemple, mais pas nécessairement, pour bloquer ledit mécanisme pour faire rentrer/sortir la tête, cette configuration correspondant à la configuration où la première extrémité distale est au-dessus de la deuxième extrémité distale. Bien entendu, le blocage opéré par le dispositif de blocage peut être un blocage strict sans jeu axial entre la première et la deuxième partie, un blocage avec jeu axial entre la première partie et la deuxième partie, ou encore une limitation de la course axiale relative entre la première partie et la deuxième partie (i.e. un blocage avec un jeu relativement important).

On comprend bien entendu que dans la deuxième configuration la bille du dispositif de blocage coopère avec la première partie et la deuxième partie de manière à bloquer leurs mouvements relatifs en translation selon la direction axiale tandis que dans la première configuration la bille ne coopère pas avec la première partie et la deuxième partie de manière à bloquer leurs mouvements relatifs en translation selon la direction axiale. Ainsi, dans la première configuration la bille est dans une position dite de liberté (i.e. position où le dispositif de blocage laisse libre la première partie en translation axiale par rapport à la deuxième partie) tandis que dans la deuxième configuration, la bille est dans une position dite de blocage (i.e. position où le dispositif de blocage bloque la première partie en translation axiale par rapport à la deuxième partie).

On note que grâce à la structure du dispositif de blocage, c'est-à-dire grâce à la bille, et notamment la bille logée dans une chambre, le blocage est réalisé dans la deuxième configuration indépendamment d'une configuration d'une quelconque autre élément/mécanisme éventuel du dispositif manuel. Ainsi, par exemple, si le dispositif manuel présente un mécanisme pour sortir/rentrer une tête d'une extrémité distale parmi la première et la deuxième extrémité distale, le dispositif de blocage bloque la translation de la première partie par rapport à la deuxième partie quelle que soit la position de ladite tête, c'est-à-dire que la tête soit en position rentrée ou en position sortie (et ce, bien entendu, uniquement lorsque la première extrémité distale est au-dessus de la deuxième extrémité distale).

Par exemple, la tête est formée par n'importe quel embout d'outil de dispositif manuel, par exemple un embout de clé, de tournevis, une lame, un poinçon, un corps d'écriture (pointe feutre, à bille ou autre, mine graphite, craie ou tout moyen permettant d'écrire sur un substrat), un pinceau, une gomme, un corps de friction, un coussinet pour écran capacitif, un applicateur cosmétique (pinceau, crayon, brosse mascara, applicateur à bille, rouge à lèvres ou tout moyen d'application de cosmétique), etc.

Ainsi, grâce au dispositif de blocage, il est possible d'éviter de manipuler/activer (par exemple rentrer/sortir) une première tête du dispositif manuel lorsqu'on utilise une deuxième tête opposée selon la direction axiale du dispositif manuel à la première tête (l'activation de la première tête étant bien entendu effectuée par translation relative selon la direction axiale d'une première partie par rapport à une deuxième partie). Par ailleurs, la structure du dispositif de blocage présente l'avantage d'être compacte, ce qui réduit l'encombrement général du dispositif manuel, grâce à quoi le dispositif manuel peut avoir des dimensions adaptables aux mains de la majorité des utilisateurs.

Dans certains modes de réalisation, la distance minimale entre deux parois délimitant une cavité de la chambre est comprise entre 102% à 125% du diamètre de la bille (ou de la dimension la plus grande de la bille lorsque la « bille ou équivalent » n'est pas sphérique).

On comprend que les parois délimitent une cavité configurée pour recevoir la bille, ces parois pouvant appartenir à un même élément, mais pas nécessairement. Par exemple, les parois appartiennent respectivement à deux éléments distincts et délimitent, en étant disposées en vis-à-vis, une cavité recevant la bille, ladite cavité formant au moins une partie de l'enceinte de la chambre. Une telle configuration permet d'assurer une bonne circulation de la bille au sein de la chambre tout en procurant un encombrement réduit au dispositif de blocage.

Dans certains modes de réalisation, la chambre est formée entre deux parois appartenant respectivement à la première partie et à la deuxième partie.

Par exemple, une première paroi de la première partie forme une concavité et/ou une deuxième paroi de la deuxième partie en vis-à-vis de la première partie dans au moins une position relative prédéterminée (par exemple dans la première configuration). Ainsi, la chambre comprend cette ou ces concavités, la bille étant logée en tout ou partie dans cette ou ces concavités.

Une telle structure de chambre présente une structure compacte, tout en permettant à la bille de coopérer directement avec la première partie et avec la deuxième partie.

Dans certains modes de réalisation, une paroi délimitant le volume de la chambre présente un réceptacle configuré pour recevoir la bille en tout ou partie lorsque, considérées selon la direction de la gravité, la première extrémité distale est disposée au-dessus de la deuxième extrémité distale.

On comprend que le réceptacle est une portion d'une paroi de la chambre dans laquelle la bille se loge en tout ou partie lorsque la première extrémité distale est au-dessus de la deuxième extrémité distale. Ainsi, dans la deuxième configuration du dispositif manuel, c'est-à-dire lorsque la bille est en position de blocage, le réceptacle maintien la bille en position, grâce à quoi la position de blocage de la bille est plus stable et le blocage réalisé par le dispositif de blocage est plus fiable.

Dans certains modes de réalisation, le réceptacle est formé par un passage s'étendant selon la direction axiale depuis la chambre, ledit passage présentant une largeur plus petite que le diamètre de la bille ou équivalent.

Par exemple la largeur du passage est comprise entre 50% et 90% du diamètre de la bille (ou de la dimension la plus petite de la « bille ou équivalent » lorsque cette dernière n'est pas sphérique). Bien entendu, selon une variante, le passage présente une portion plus large que la bille qui débouche directement sur une portion plus étroite, cette portion plus étroite présentant une largeur plus petite que le diamètre de la bille. Par exemple le passage est formé par une rainure axiale.

Une telle configuration permet par exemple de combiner deux fonctions distinctes avec un même élément, le passage pouvant servir par exemple à guider un élément d'une part et former un réceptacle d'autre part. Par exemple une telle configuration permet de bloquer un élément coulissant dans le passage.

Dans certains modes de réalisation, le dispositif de blocage comprend une butée configurée pour coopérer avec la bille lorsque, considérées selon la direction de la gravité, la première extrémité distale est disposée au-dessus de la deuxième extrémité distale.

On comprend qu'un espace est ménage entre la butée et une paroi de la chambre, tandis que la bille est disposée dans cet espace entre la butée et la paroi lorsque la première extrémité distale est disposée au-dessus de la deuxième extrémité distale. Une telle structure est simple et compacte, grâce à quoi le dispositif de blocage est robuste et n'impacte pas ou peu l'encombrement général du dispositif manuel.

Dans certains modes de réalisation, le réceptacle est ménagé dans une paroi appartenant à une partie parmi la première partie et la deuxième partie tandis que la butée est solidaire de l'autre partie parmi la première partie et la deuxième partie.

Une telle configuration est particulièrement simple et compacte, grâce à quoi le dispositif de blocage est robuste et n'impacte pas ou peu l'encombrement général du dispositif manuel.

Par exemple, le réceptacle est disposé en vis-à-vis de la butée selon la direction axiale. Ainsi, lorsque la première extrémité distale est au-dessus de la deuxième extrémité distale, la bille entre très facilement en position pour le blocage et reste maintenue en position de blocage grâce au réceptacle, tout en étant en vis-à-vis de la butée selon la direction axiale, ce qui permet de réduire au maximum les jeux selon la direction axiale entre la première partie et la deuxième partie.

Dans certains modes de réalisation, la butée est configurée pour s'engager au moins en partie dans le passage pendant la translation de la première partie par rapport à la deuxième partie.

On comprend donc que lorsque la première extrémité distale est au-dessous de la deuxième extrémité distale, c'est-à-dire lorsque la première partie peut coulisser selon la direction axiale par rapport à la deuxième partie, la butée et le passage sont configurés pour coopérer en coulissement, la butée s'engageant dans le passage. Dans ce cas, le passage permet de guider les mouvements relatifs entre la première partie et la deuxième partie. Lorsque la première extrémité distale est au-dessus de la deuxième extrémité distale, alors la bille est reçue par le réceptacle formé à l'entrée du passage, bloquant ainsi l'accès de la butée au passage, grâce à quoi le coulissement relatif entre la première partie et la deuxième partie est bloqué. Par exemple, en position au repos, c'est-à-dire lorsque les première et deuxième parties ne sont pas déplacées l'une par rapport à l'autre selon la direction axiale par l'utilisateur, l'espace axial entre la butée et l'entrée du passage est compris entre 105% et 110% du diamètre de la bille (ou de la dimension la plus grande de la bille lorsque la « bille ou équivalent » n'est pas sphérique).

Dans certains modes de réalisation, la bille ou équivalent est métallique.

Une bille métallique présente une certaine inertie, ce qui améliore son maintien en position de blocage.

Dans certains modes de réalisation, le dispositif manuel forme un instrument d'écriture s'étendant selon la direction axiale.

On comprend donc que la première extrémité distale et/ou la deuxième extrémité distale est équipée d'une pointe d'écriture, par exemple une pointe rétractable ou une pointe fixe, par exemple une mine de portemine, une mine graphite, une pointe à bille, une pointe feutre, etc.

Un tel dispositif manuel équipé du dispositif de blocage à bille est particulièrement bien adapté aux instruments d'écriture.

Dans certains modes de réalisation, la première extrémité distale est équipée d'une pointe d'écriture tandis que la deuxième extrémité distale est équipée d'une gomme, un corps de friction ou un coussinet pour écran capacitif.

On comprend qu'un corps de friction est un corps configuré pour être frotté sur une surface, par exemple pour générer de la chaleur et faire changer de couleur une encre thermochromique, c'est-à-dire une encre qui change de couleur en fonction de la chaleur à laquelle elle est soumise.

On comprend qu'un coussinet pour écran capacitif (en anglais « pad ») est une terminaison configurée pour interagir avec un écran capacitif. Le coussinet est conducteur (grâce à son matériau de fabrication, ou grâce à un revêtement). La forme, la souplesse/rigidité et le/les matériaux d'un coussinet ne sont pas limités dans la mesure où ce coussinet est capable d'interagir avec un écran capacitif, c'est-à-dire que son contact avec un écran capacitif est détectable par ce dernier.

Le dispositif manuel équipé du dispositif de blocage à bille est particulièrement bien adapté pour des instruments d'écritures présentant de telles combinaisons de têtes.

### BREVE DESCRIPTION DES DESSINS

L'invention et ses avantages seront mieux compris à la lecture de la description détaillée faite ci-après de différents modes de réalisation de l'invention donnés à titre d'exemples non limitatifs. Cette description fait référence aux pages de figures annexées, sur lesquelles :
- la figure 1 représente un dispositif manuel vu en perspective,
- la figure 2 représente en éclaté la première partie et la deuxième partie du dispositif manuel de la figure 1,
- la figure 3 est une vue détaillée de l'intérieure de la première partie,
- la figure 4 est une vue en écorché où la première extrémité distale est au-dessous de la deuxième extrémité distale, et
- la figure 5 est une vue en écorché où la première extrémité distale est au-dessus de la deuxième extrémité distale.

### DESCRIPTION DETAILLEE D'EXEMPLES DE REALISATION

La figure 1 représente un dispositif manuel 10, dans cet exemple un instrument d'écriture, et plus particulièrement un portemine, comprenant une première partie 12 et une deuxième partie 14 emmanchée dans la première partie 12 en étant mobile en translation selon une direction axiale X. Dans cet exemple, la direction X de coulissement relatif entre les première et deuxième parties 12 et 14 correspond à la direction selon laquelle s'étend le dispositif manuel 10.

La première partie 12 présente une première extrémité distale 12A équipée d'une première tête 12B, et présentant un orifice pour passage de la première tête 12B. Dans cet exemple, la première tête 12B est une pointe d'écriture, et plus particulièrement une mine graphite qui peut rentrer/sortir de la première partie 12A. Sur la figure 1, la première tête 12B est sortie et fait saillie depuis la première extrémité distale 12A. Dans cet exemple, la première partie 12 est formée par deux pièces 12-1 et 12-2 montées l'une avec l'autre par vissage (non représenté). Bien entendu, selon une variante, les deux pièces 12-1 et 12-2 forment une seule et même pièce, ou bien la première partie 12 peut comprendre plus de deux pièces. La première partie 12 loge un mécanisme d'avance de mine non représenter pour faire avancer la mine 12B lorsqu'on déplace relativement la première partie 12 par rapport à la deuxième partie 14 (ou inversement), un tel mécanisme étant connu par ailleurs.

La deuxième partie 14 présente une deuxième extrémité distale 14A équipée d'une deuxième tête 14B, dans cet exemple une gomme. De manière connue par ailleurs, en appuyant sur gomme 14B selon la flèche I de la figure 1, on déplace la première partie 12 par rapport à la deuxième partie 14 en translation selon la direction axiale X, grâce à quoi on active le mécanisme d'avance de mine et on fait avancer la mine 12B depuis la première extrémité distale 12A.

Un dispositif de blocage 16 est représenté en trait discontinu sur la figure 1, ce dispositif étant bien entendu à l'intérieur du dispositif manuel 10 et n'est donc normalement pas visible. Le dispositif de blocage 16 comprend une bille métallique 16A et une chambre 16B recevant la bille 16A. Une butée 12D du dispositif de blocage 16, décrite ultérieurement en référence à la figure 3, n'est pas représentée sur la figure 1 pour plus de clarté.

On va maintenant décrire plus en détail le dispositif de blocage 16 en référence aux figures 2 et 3.

La chambre 16B est formée entre deux parois 12C et 14C en vis-à-vis et appartenant respectivement à la première partie 12 et à la deuxième partie 14. Plus particulièrement, dans cet exemple, la paroi 12C est une paroi intérieure de la première partie 12 tandis que la paroi 14C est une paroi extérieure de la deuxième partie 14. Ces parois 12C et 14C présente respectivement une concavité 12CA et 14CA. Ces deux concavités 12CA et 14CA forment la chambre 16.

La première partie 12 présente une butée 12D formée par une nervure axiale. La deuxième partie 14 présente un premier passage 14D1 et un deuxième passage 14D2, chacun de ces passages étant formés par une rainure axiale. La butée 12D est configurée pour s'engager au moins en partie dans les passages 14D1 et 14D2, et pour coulisser au sein de ces passages.

Les premier et deuxième passages 14D1 et 14D2 débouchent chacun dans la concavité 14CA (ou plus généralement dans la chambre 16B), et sont disposée en vis-à-vis, de part et d'autre de concavité 14CA (ou plus généralement de la chambre 16B) selon la direction axiale X. On note que passage 14D1 et 14D2 présente chacun une largeur constante L identique et inférieure au diamètre D de la bille 16A. Dans cet exemple, la largueur L est égale à 60% du diamètre D.

En référence aux figures 4 et 5, la butée 12D est engagée en permanence dans le premier passage 14D1, c'est-à-dire quelle que soit la position relative de la première partie 12 par rapport à la deuxième partie 14. Ceci permet de bloquer la rotation de la première partie 12 par rapport à la deuxième partie 14 (et inversement) autour de la direction axiale X, grâce à quoi la butée 12D reste alignée en permanence avec le deuxième passage 14D2. Par ailleurs, au repos, c'est-à-dire lorsque l'utilisateur ne déplace pas la première partie 12 selon la direction axiale X par rapport à la deuxième partie 14, la butée 12D n'est pas engagée dans le deuxième passage 14D2. Par conséquent, l'entrée 14D21 du deuxième passage 14D2 forme un réceptacle configuré pour recevoir en partie la bille 16A lorsque considérées selon la direction de la gravité G, la première extrémité distale 12A est au-dessus de la deuxième extrémité distale 14A. En d'autre terme, le réceptacle est formé par le deuxième passage 14D2.

Ainsi, comme représenté sur la figure 4, lorsque la première extrémité distale 12A est au-dessous de la deuxième extrémité distale 14A considérées selon la direction de la gravité G, le dispositif de blocage 16 autorise les mouvements relatifs de translation selon la direction axiale X entre la première partie 12 et la deuxième partie 14. En effet, la bille 16A étant libre de se déplacer au sein de la chambre 16B, dans cette configuration la bille 16A se place toute seule sous l'effet de la gravité au point le plus bas, considéré selon la direction de la gravité, de la chambre 16B. Dans cette configuration, le point le plus bas de la chambre 16B étant sensiblement à l'opposé selon la direction axiale X du deuxième passage 14D2, l'entrée 14D21 de ce dernier reste libre. Ainsi, la butée 12D n'est pas bloquée et peut s'engager en partie dans le deuxième passage 14D2, grâce à quoi la première partie 12 est mobile axialement par rapport à la deuxième partie 14. Ce mouvement relatif de translation axiale des première et deuxième parties 12 et 14 est représenté par la double flèche II de la figure 4. Sur la figure 4, la bille 16A est en position de liberté tandis que le dispositif manuel 10 est dans sa première configuration.

En référence à la figure 5, lorsque la première extrémité distale 12A est au-dessus de la deuxième extrémité distale 14A considérées selon la direction de la gravité G, et uniquement dans cette position, le dispositif de blocage 16 bloque les mouvements relatifs de translation selon la direction axiale X entre la première partie 12 et la deuxième partie 14. En effet, dans cette position, par effet de la gravité, la bille 16A se déplace jusqu'à l'entrée 14D21 du deuxième passage 14D2, cette entrée formant réceptacle pour la bille 16A et s'interpose entre la butée 12D et le deuxième passage 14D2. En effet, dans cette configuration l'entrée 14D21 forme le point le plus bas de la chambre 16B. Ainsi, la butée 12D est bloquée en translation axiale par la bille 16A, grâce à quoi les mouvements de translation relatifs entre la première partie 12 et la deuxième partie 14 sont bloqués. Sur la figure 5, la bille 16A est en position de blocage tandis que le dispositif manuel 10 est dans sa deuxième configuration.

Comme cela est visible sur la figure 4, l'espace axial E entre la butée 12D et l'entrée 14D21, ou plus généralement entre la butée 12D et la paroi de la chambre 16B a une longueur égale à 105% du diamètre de la bille 16A, grâce à quoi le jeu axial entre la première partie 12 et la deuxième partie 14 lorsque la bille 16A est en position de blocage est particulièrement faible.

Le dispositif de blocage 16 étant totalement indépendant du dispositif d'avance de mine non représenté, le blocage peut bien évidement être opéré quelle que soit la configuration du dispositif d'avance de mine. Ceci est vrai de manière générale quelque-soit le mécanisme d'actuation de la première tête 12B. Par exemple, selon une variante, la première tête est une pointe à bille ou une pointe feutre tandis que le mécanisme est un mécanisme à rochet pour rentrer/sortir la première tête dans/depuis la première extrémité distale 12A. Dans ce cas, la deuxième tête est par exemple un corps de friction ou un coussinet pour écran capacitif. Bien entendu toute autre combinaison de première et deuxième têtes est envisageable.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications. En particulier, des caractéristiques individuelles des différents modes de réalisation illustrés/mentionnés peuvent être combinées dans des modes de réalisation additionnels. Par conséquent, la description et les dessins doivent être considérés dans un sens illustratif plutôt que restrictif.

## Revendications

1. Dispositif manuel (10), notamment instrument d'écriture, comprenant une première partie (12) et une deuxième partie (14), la première partie (12) étant au moins en partie emmanchée avec la deuxième partie (14) en étant mobile en translation selon une direction axiale (X) par rapport à la deuxième partie (14), la première partie (12) présentant une première extrémité distale (12A) tandis que la deuxième partie (14) présente une deuxième extrémité distale (14A) opposée à la première extrémité distale (12A) selon la direction axiale (X), et un dispositif de blocage (16) configuré pour bloquer la translation selon la direction axiale (X) de la première partie (12) par rapport à la deuxième partie (14) uniquement lorsque, considérées selon la direction de la gravité (G), la première extrémité distale (12A) est disposée au-dessus de la deuxième extrémité distale (14A), le dispositif de blocage (16) comprenant une chambre (16B) et une bille ou équivalent (16A) logée dans la chambre (16B), dans lequel une paroi délimitant le volume de la chambre (16) présente un réceptacle (14D21) configuré pour recevoir la bille ou équivalent (16A) en tout ou partie lorsque, considérées selon la direction de la gravité (G), la première extrémité distale (12A) est disposée au-dessus de la deuxième extrémité distale (14A), le dispositif de blocage (16) comprenant une butée (12D) configurée pour coopérer avec la bille ou équivalent (16A) lorsque, considérées selon la direction de la gravité (G), la première extrémité distale (12A) est disposée au-dessus de la deuxième extrémité distale (14A), le réceptacle (14D21) étant ménagé dans une paroi appartenant à une partie parmi la première partie (12) et la deuxième partie (14) tandis que la butée (12D) est solidaire de l'autre partie parmi la première partie (12) et la deuxième partie (14).

2. Dispositif manuel (10) selon la revendication 1, dans lequel la chambre (16B) est formée entre deux parois (12C, 14C) appartenant respectivement à la première partie (12) et à la deuxième partie (14).

3. Dispositif manuel (10) selon la revendication 1 ou 2, dans lequel le réceptacle (14D21) est formé par un passage (14D2) s'étendant selon la direction axiale (X) depuis la chambre (16B), ledit passage (14D2) présentant une largeur (L) plus petite que le diamètre (D) de la bille ou équivalent (16A).

4. Dispositif manuel (10) selon la revendication 3, dans lequel la butée (12D) est configurée pour s'engager au moins en partie dans le passage (14D2) pendant la translation de la première partie (12) par rapport à la deuxième partie (14).

5. Dispositif manuel (10) selon l'une quelconque des revendications 1 à 4, dans lequel la bille ou équivalent (16A) est métallique.

6. Dispositif manuel (10) selon l'une quelconque des revendications 1 à 5, dans lequel la distance minimale entre deux parois délimitant une cavité de la chambre (16B) est comprise entre 102% à 125% du diamètre (D) de la bille ou équivalent (16A).

7. Dispositif manuel (10) selon l'une quelconque des revendications 1 à 6, formant un instrument d'écriture s'étendant selon la direction axiale (X).

8. Dispositif manuel (10) selon la revendication 7, dans lequel la première extrémité distale (12A) est équipée d'une pointe d'écriture (12B) tandis que la deuxième extrémité distale (14A) est équipée d'une gomme (14B), un corps de friction ou un coussinet pour écran capacitif.

## Patentansprüche

1. Handgerät (10), insbesondere ein Schreibgerät, umfassend einen ersten Teil (12) und einen zweiten Teil (14), wobei der erste Teil (12) zumindest teilweise mit dem zweiten Teil (14) ausgestattet ist, während er in einer axialen Richtung (X) relativ zu dem zweiten Teil (14) verschiebbar ist, wobei der erste Teil (12) ein erstes distales Ende (12A) aufweist, während der zweite Teil (14) ein zweites distales Ende (14A) aufweist, das dem ersten distalen Ende (12A) in der axialen Richtung (X) gegenüberliegt, und eine Blockiervorrichtung (16), die so konfiguriert ist, dass sie eine Verschiebung in der axialen Richtung (X) des ersten Abschnitts (12) relativ zum zweiten Abschnitt (14) nur dann blockiert, wenn, in Richtung der Schwerkraft (G) gesehen, das erste distale Ende (12A) über dem zweiten distalen Ende (14A) angeordnet ist, wobei die Verriegelungsvorrichtung (16) eine Kammer (16B) und eine Kugel oder ein gleichwertiges Element (16A) umfasst, die in der Kammer (16B) untergebracht ist, wobei eine Wand, die das Volumen der Kammer (16) begrenzt, eine Aufnahme (14D21) aufweist, die so konfiguriert ist, dass sie die Kugel oder ein gleichwertiges Element (16A) ganz oder teilweise aufnimmt, wenn, in Richtung der Schwerkraft (G) betrachtet, das erste distale Ende (12A) über dem zweiten distalen Ende (14A) angeordnet ist, wobei die Verriegelungsvorrichtung (16) einen Anschlag (12D) umfasst, der so konfiguriert ist, dass er mit der Kugel oder einem gleichwertigen Element (16A) zusammenwirkt, wenn, in Richtung der Schwerkraft (G) betrachtet, das erste distale Ende (12A) über dem zweiten distalen Ende (14A) angeordnet ist, wobei die Aufnahme (14D21) in einer Wand vorgesehen ist, die zu einem von dem ersten Teil (12) und dem zweiten Teil (14) gehört, während der Anschlag (12D) mit dem anderen von dem ersten Teil (12) und dem zweiten Teil (14) fest verbunden ist.

2. Handgerät (10) nach Anspruch 1, wobei die Kammer (16B) zwischen zwei Wänden (12C, 14C) ausgebildet ist, die jeweils zu dem ersten Teil (12) und dem zweiten Teil (14) gehören.

3. Handgerät (10) nach Anspruch 1 oder 2, wobei die Aufnahme (14D21) durch einen Durchgang (14D2) gebildet ist, der sich in axialer Richtung (X) von der Kammer (16B) aus erstreckt, wobei der Durchgang (14D2) eine Breite (L) hat, die kleiner ist als der Durchmesser (D) der Kugel oder eines gleichwertigen Elements (16A).

4. Handgerät (10) nach Anspruch 3, wobei der Anschlag (12D) so konfiguriert ist, dass er während der Verschiebung des ersten Teils (12) relativ zu dem zweiten Teil (14) zumindest teilweise in den Durchgang (14D2) eingreift.

5. Handgerät (10) nach einem der Ansprüche 1 bis 4, wobei die Kugel oder ein gleichwertiges Element (16A) metallisch ist.

6. Handgerät (10) nach einem der Ansprüche 1 bis 5, wobei der Mindestabstand zwischen zwei Wänden, die einen Kammerhohlraum (16B) begrenzen, zwischen 102 % und 125 % des Durchmessers (D) der Kugel oder eines gleichwertigen Elements (16A) beträgt.

7. Handgerät (10) nach einem der Ansprüche 1 bis 6, das ein Schreibgerät bildet, das sich in axialer Richtung (X) erstreckt.

8. Handgerät (10) nach Anspruch 7, wobei das erste distale Ende (12A) mit einer Schreibspitze (12B) ausgestattet ist, während das zweite distale Ende (14A) mit einem Gummi (14B), einem Reibungskörper oder einem Pad für einen kapazitiven Bildschirm ausgestattet ist.

## Claims

1. Manual device (10), in particular a writing instrument, comprising a first part (12) and a second part (14), the first part (12) being at least partly engaged with the second part (14) and being translationally movable relative to the second part (14) in an axial direction (X), the first part (12) having a first distal end (12A) and the second part (14) having a second distal end (14A) that is opposite the first distal end (12A) in the axial direction (X), said manual device also comprising a locking device (16) designed to lock the first part (12) against translational movement relative to the second part (14) in the axial direction (X) only if the first distal end (12A) is arranged above the second distal end (14A) when viewed in the direction of gravity (G), the locking device (16) comprising a chamber (16B) and a ball or equivalent (16A) housed in the chamber (16B), wherein a wall defining the volume of the chamber (16) has a receptacle (14D21) designed to receive the ball or equivalent (16A) wholly or in part if the first distal end (12A) is arranged above the second distal end (14A) when viewed in the direction of gravity (G), the locking device (16) comprising a stop (12D) designed to interact with the ball or equivalent (16A) if the first distal end (12A) is arranged above the second distal end (14A) when viewed in the direction of gravity (G), the receptacle (14D21) being provided in a wall belonging to one of the first part (12) and the second part (14), and the stop (12D) is secured to the other of the first part (12) and the second part (14).

2. Manual device (10) according to claim 1, wherein the chamber (16B) is formed between two walls (12C, 14C) that belong to the first part (12) and to the second part (14), respectively.

3. Manual device (10) according to either claim 1 or claim 2, wherein the receptacle (14D21) is formed by a passage (14D2) that extends from the chamber (16B) in the axial direction (X), said passage (14D2) having a width (L) smaller than the diameter (D) of the ball or equivalent (16A).

4. Manual device (10) according to claim 3, wherein the stop (12D) is designed to engage in the passage (14D2), at least in part, when the first part (12) moves translationally relative to the second part (14).

5. Manual device (10) according to any of claims 1 to 4, wherein the ball or equivalent (16A) is made of metal.

6. Manual device (10) according to any of claims 1 to 5, wherein the minimum distance between two walls that delimit a cavity of the chamber (16B) is between 102% and 125% of the diameter (D) of the ball or equivalent (16A).

7. Manual device (10) according to any of claims 1 to 6, which forms a writing instrument that extends in the axial direction (X).

8. Manual device (10) according to claim 7, wherein the first distal end (12A) is provided with a writing tip (12B), and the second distal end (14A) is provided with an eraser (14B), a friction body or a pad for a capacitive screen.
